# EUROPÄISCHE PATENTSCHRIFT

(11) **EP 4 488 522 B1**
(45) Veröffentlichungstag und Bekanntmachung des Hinweises auf die Patenterteilung: **25.02.2026**
(21) Anmeldenummer: 24185911.5
(22) Anmeldetag: 02.07.2024
(51) Int. Cl.: F04C 2/107, F04C 15/00

(54) **EXZENTERSCHNECKENPUMPE MIT MAGNETKUPPLUNG**
ECCENTRIC SCREW PUMP WITH MAGNETIC COUPLING
POMPE À VIS SANS FIN EXCENTRIQUE AVEC ACCOUPLEMENT MAGNÉTIQUE

(30) Priorität: 06.07.2023 DE 102023117802
(43) Veröffentlichungstag der Anmeldung: 08.01.2025
(73) Patentinhaber: NETZSCH Pumpen & Systeme GmbH, 95100 Selb (DE)
(72) Erfinder: Nübl, Philipp, 83555 Gars Bahnhof (DE); Schöberl, Stefan, 84428 Buchbach (DE); Schmitt, Thomas, 84494 Lohkirchen (DE); Haselberger, Thomas, 84427 St. Wolfgang (DE); Weigl, Stefan, 84453 Mühldorf (DE); Sinseder, Dominik, 84405 Dorfen (DE); Laraßer, Sophia, 84427 St. Wolfgang (DE)
(74) Vertreter: Misselhorn, Hein-Martin

(56) Entgegenhaltungen:
- CN-A- 105 221 418
- DE-A1- 2 923 175
- JP-B2- 6 941 337
- US-A1- 2018 334 891

## Beschreibung

### TECHNISCHES GEBIET

Die vorliegende Erfindung betrifft eine Exzenterschneckenpumpe mit einem Rotor aus einer im Wesentlichen um eine feste Achse relativ zu einem Stator in einem Lagerstuhl kreisenden Pumpenantriebswelle. Die Pumpenantriebswelle wird von der Motorantriebswelle eines Motors rotierend angetrieben. Die Exzenterschneckenpumpe hat einen Kraftstrang und eine Förderschnecke, die drehend-oszillierend in einem Schneckengang des Stators umläuft. Dabei bekommt die Förderschnecke ihr Antriebsdrehmoment über den Kraftstrang mitgeteilt und der Kraftstrang gleicht die Unterschiede der Bewegungsabläufe der Förderschnecke und der Pumpenantriebswelle aus.

### STAND DER TECHNIK

Aus dem Stand der Technik sind Exzenterschneckenpumpen als solche bekannt.

EP2944819B1 betrifft eine Exzenterschneckenpumpe, umfassend einen Rotor, der sich entlang einer Rotorlängsachse von einem Antriebsende zu einem freien Ende erstreckt, ein Statorgehäuse mit einem Innenraum, der sich entlang der Längsachse von einer Statoreinlassöffnung zu einer Statoraustrittsöffnung erstreckt und ausgebildet ist, um den Rotor aufzunehmen, einen Antriebsmotor mit einer Antriebswelle, die mit dem Rotor zur Übertragung eines Drehmoments gekoppelt ist, ein erstes Kardangelenk, welches in die Übertragung des Drehmoments zwischen die Antriebswelle und den Rotor eingesetzt ist, und einen Statorausgangsflansch, der in Strömungsrichtung hinter dem Rotor angeordnet ist.

Das motorseitige Ende der Exzenterschneckenpumpe ist durch eine Gleitringdichtung abgedichtet - so, wie das bei Exzenterschneckenpumpen regelmäßig anzutreffen ist.

Ein Nachteil dieser Art der Abdichtung ist, dass kritische und insbesondere reizende oder toxische Substanzen nicht oder nur bedingt gepumpt werden können. Denn Gleitringdichtungen haben auch bei ordnungsgemäßem Funktionieren immer eine gewisse Leckage - vom abzudichtenden Fluid gelangt zumindest ein kleiner Leckagestrom in den Dichtspalt, entfaltet dort meist eine Schmierwirkung, bevor er verdampft und den Dichtspalt gasförmig verlässt, sodass die Dichtung scheinbar perfekt abzudichten scheint.

Die DE 29 23 175 A1 beschreibt eine Rotationspumpe.

Die US 2018/334891 A1, JP 6 941337 B2 und CN 105 221 418 A beschreiben eine Exzenterschneckenpumpe mit einer magnetischen Antriebskupplung.

### ZUGRUNDE LIEGENDE AUFGABE

Die der Erfindung zugrunde liegende Aufgabe ist es, eine Exzenterschneckenpumpe bereitzustellen, die auch kritische, insbesondere toxische reizende oder umweltschädliche Fluide pumpen kann, ohne dass Kontaminationen oder Emissionen zu befürchten sind.

### ERFINDUNGSGEMÄSSE LÖSUNG

Die zugrunde liegende Aufgabe wird mit einer Exzenterschneckenpumpe mit einem Rotor gelöst, der aus einer im Wesentlichen um eine feste Achse relativ zu einem Stator in einem Lagerstuhl kreisenden Pumpenantriebswelle besteht. Diese wird von der Motorantriebswelle eines Motors rotierend angetrieben. Die Pumpenantriebswelle ist über einen Kraftstrang mit einer Förderschnecke verbunden, die drehend-oszillierend in einem Schneckengang des Stators umläuft. Dabei bekommt die Förderschnecke ihr Antriebsdrehmoment über den Kraftstrang mitgeteilt. Gleichzeitig gleicht der Kraftstrang die Unterschiede der Bewegungsabläufe der Förderschnecke und der Pumpenantriebswelle aus.

Erfindungsgemäß zeichnet sich die Exzenterschneckenpumpe dadurch aus, dass zwischen der Motorantriebswelle und der Pumpenantriebswelle ein Luftspalt besteht und dass die Motorantriebswelle eine motorseitige Kupplungshälfte trägt und die Pumpenantriebswelle eine pumpenseitige Kupplungshälfte trägt, die mittels magnetischer Kräfte über den Luftspalt hinweg miteinander drehmomentübertragend verbunden sind. Dabei wird der Luftspalt von einer Dichtung durchdrungen, die den Motorbereich hermetisch vom Rest der Exzenterschneckenpumpe trennt.

Die Motorantriebswelle, d. h. die zum Antrieb der Exzenterschneckenpumpe genutzte Motorwelle, und die Pumpenantriebswelle sind physisch nicht unmittelbar miteinander verbunden.

Der Luftspalt genannte Spalt zwischen der motorseitigen Kupplungshälfte und der pumpenseitigen Kupplungshälfte kann durch Luft oder auch ein anderes Medium, wie bevorzugt das zu pumpende Fluid, ausgefüllt sein. Dabei sollte das Medium kein oder im Wesentlichen kein ferromagnetisches Material enthalten, um die Übertragung der magnetischen Kräfte über den Luftspalt hinweg nicht zu behindern. Der Luftspalt muss groß genug ausgeführt sein, damit die beiden Kupplungshälften der magnetischen Kupplung auch unter dem Einfluss von Schwingungen oder Erschütterungen wirklich nicht mit der den Luftspalt durchsetzenden Dichtung in Kontakt kommen. So werden schädliche Reibungskräfte und eine mechanische Abnutzung verhindert.

Der Luftspalt wird von der Dichtung beispielsweise in Form eines zylindrischen Luftspalttopfs durchsetzt, um den Motorbereich hermetisch vom Rest der Exzenterschneckenpumpe abzudichten, sodass das gepumpte Fluid nicht in den Motorbereich gelangen kann.

Die Dichtung sollte dabei kein oder im Wesentlichen kein ferromagnetisches Material enthalten, um die Übertragung der magnetischen Kräfte über den Luftspalt und durch die Dichtung hindurch nicht zu behindern.

Ein weiterer Vorteil der erfindungsgemäß ausgeführten Exzenterschneckenpumpe ist, dass ihre Abdichtung zur Motorwelle hin selbst unter dem Einfluss abrasiver Medien im Wesentlichen verschleißfrei ist, was Wartungsintervalle vermeidet oder verlängert und der Lebensdauer zuträglich ist.

Vorteilhafterweise kann die Dichtung als bevorzugt zylindrischer Luftspalttopf ausgeführt sein, der mit seiner offenen Seite am Lagerstuhl gehalten wird und eine über den Lagerstuhl hinaus auskragende Kavität bildet, die die pumpenseitige Kupplungshälfte aufnimmt.

Der zylindrische Luftspalttopf weist eine Kavität auf, die die pumpenseitige Kupplungshälfte aufnimmt, sodass dieser platzsparend angeordnet werden kann und die erfindungsgemäße Konstruktion auf schon vorhandenen Lagerstühlen aufgebaut werden kann, ohne tiefgreifende Strukturänderungen an diesen vornehmen zu müssen. Dadurch können herkömmliche Exzenterschneckenpumpen auf einfache Art und Weise mit der erfindungsgemäßen Konstruktion ausgestattet werden.

Vorteilhafterweise sind die motorseitige und die pumpenseitige Kupplungshälfte so gestaltet und magnetisch derart ausgestattet, dass sie (im störungsfreien Nennbetrieb der Exzenterschneckenpumpe) synchron miteinander umlaufen, vorzugsweise ohne jeden Schlupf.

Sobald Schlupf auftritt, werden von den starken Magneten der beiden Kupplungshälften der magnetischen Kupplung hohe Wirbelströme induziert, die die magnetische Kupplung recht schnell thermisch zerstören würden.

Vorteilhafterweise kann die Exzenterschneckenpumpe mit einem Thermosensor oder, nicht bevorzugt, mit einem sonstigen Schlupfdetektor ausgerüstet sein, der eine Alarmierung vornimmt und/oder schlupfbeendende Maßnahmen ergreift, sobald Schlupf zwischen den Kupplungshälften auftritt.

Hierdurch wird sichergestellt, dass die Exzenterschneckenpumpe bei Überlastung oder gar bei einem unbeabsichtigten Festfahren ihrer Exzenterschnecke nicht durch schlupfbedingte Überhitzung im Bereich der Kupplungshälften Schaden nimmt. Vorteilhafterweise kann die pumpenseitige Kupplungshälfte durch das von der Exzenterschneckenpumpe gepumpte Fluid gekühlt werden, und zwar im Idealfall durch unmittelbaren Kontakt. Vorteilhafterweise kann die Pumpenantriebswelle, vorzugsweise an ihrem der Förderschnecke abgewandten Stirnendbereich, ein Pumpmittel, besser ein Pumpenrad, idealerweise ein Kreiselpumpenrad tragen, welches eine Strömung durch den Luftspalt antreibt.

Dadurch wird durch das Pumpmittel, wie das Kreiselpumpenrad, an der Pumpenantriebswelle eine Strömung durch den Luftspalt zumindest teilweise erzeugt, die zur Kühlung oder zur Spülung verwendet werden kann.

Die Strömung durch den Luftspalt kann durch das Pumpmittel unterstützend oder im Wesentlichen alleine durch das Pumpmittel angetrieben bzw. erzeugt werden.

Erfindungsgemäß ist die Pumpenantriebswelle auf Wälzlagern, vorzugsweise im Lagerstuhl, gelagert sein Vorteilhafterweise, aber nicht unter den Schutzumfang der angefügten Ansprüche fallend, kann die Pumpenantriebswelle auch auf Gleitlager, vorzugsweise im Lagerstuhl, gelagert sein.

Wälzlager haben den Vorteil, dass sie leichter in Querrichtung durchströmt werden können, sodass leichter Fluid zu der zu kühlenden pumpenseitigen Kupplungshälfte gelangen oder von ihr abgeführt werden kann.

Die Wälzlager können als keramische Lager ausgeführt sein, sodass die Lebensdauer verlängert wird und der Wartungsaufwand im Vergleich zu metallischen Lagern vermindert wird, gerade auch unter dem Einfluss von abrasiven Fluiden.

Vorteilhafterweise kann ein durchgehender, rohrartig geschlossener Kühlkanal vorgesehen sein, der vom Hochdruckbereich, vorzugsweise vom freien Stirnende der Förderschnecke, bis in einen Bereich der Magnetkupplung reicht, sodass der höhere Druck eine Strömung des gepumpten Fluids vom Hochdruckbereich in den Bereich der Magnetkupplung treibt.

Durch den Kühlkanal zwischen dem Hochdruckbereich und dem Bereich der Magnetkupplung mit niedrigerem Druck wird das gepumpte Fluid vom Hochdruckbereich in den Bereich der Magnetkupplung mit niedrigem Druck getrieben, sodass dadurch eine Kühlströmung und/oder eine Reinigungsströmung durch den Rotor erzeugt wird, die eine Überhitzung der Magnetkupplung verhindert und damit die Lebensdauer der Exzenterschneckenpumpe verlängert.

Der Kühlkanal kann beispielsweise durch den gesamten Rotor, umfassend Pumpenantriebswelle, Kraftstrang und Förderschnecke, entlang einer Symmetrieachse verlaufen, etwa entlang der Mittellängsachse im Bereich der Förderschnecke (die nicht unbedingt gradlinig sein muss), wobei der Kühlkanal mittels eines herkömmlichen Bohrverfahrens durch den gesamten Rotor oder unter Verwendung eines 3D-Druckverfahrens hergestellt wird. Beim 3D-Druckverfahren wird der gesamte Rotor mit dem darin verlaufenden Kühlkanal mittels eines 3D-Druckers ausgedruckt, wobei das zum Drucken verwendete Material nach dem Drucken gesintert wird, um den erfindungsgemäßen Rotor herzustellen.

Vorteilhafterweise kann der Lagerstuhl bzw. Antriebsbereich mindestens einen Anschluss besitzen, über den ein Hilfsfluid eingeleitet werden kann. Bevorzugt wird er mindestens einen weiteren Anschluss besitzen, über den das Hilfsfluid wieder ausgeleitet werden kann.

Durch die beiden Anschlüsse wird folglich das Einleiten des Hilfsfluids in den Antriebsbereich und das Ausleiten des Hilfsfluids ermöglicht. Das Hilfsfluid kann beispielsweise ein Fluid zum Spülen und Reinigen des Lagerstuhls bzw. Antriebsbereichs und der Magnetkupplung sein, wobei beispielsweise beim Wechsel des pumpenden Fluids oder bei Wartungsarbeiten das Fluid zum Spülen und Reinigen durch den ersten Anschluss eingeleitet und durch den zweiten Anschluss ausgeleitet wird. Eine Spülung des Antriebsbereichs kann beispielsweise erforderlich sein, um eine starke Sedimentbildung durch das gepumpte Fluid innerhalb des Antriebsbereichs zu verhindern. Das Hilfsfluid kann alternativ auch ein zusätzliches Fluid zum Kühlen sein, um den Antriebsbereich und die Magnetkupplung zusätzlich zu kühlen. Falls es bei einem chemisch hochaggressiven gepumpten Fluid zu längeren Anlagenstillstandzeiten kommt, kann das Hilfsfluid in weiterer Alternative auch ein Neutralisierungsmittel sein, welches in den Antriebsbereich eingeleitet wird, um den Rest des chemisch hochaggressiven gepumpten Fluids im Antriebsbereich zu neutralisieren und dadurch eine Beschädigung durch das Fluid zu verhindern.

Vorteilhafterweise kann der Hilfsfluid führende Bereich des Lagerstuhls durch eine Berührungsdichtung vom zu pumpenden Fluid führenden Bereich separiert sein.

Dadurch wird durch die Berührungsdichtung der Bereich mit dem Hilfsfluid vom Bereich mit dem zu pumpenden Fluid separiert. Dies kann insbesondere beim Pumpen toxisch-abrasiver Produkte oder hochtoxischer Produkte als zu pumpendes Fluid vorteilhaft sein. Die Berührungsdichtung kann in Form einer Gleitringdichtung ausgeführt sein. Gleitringdichtungen haben meistens eine kleine Leckage bzw. Undichtheit, sodass durch das als solches nicht-abrasive und nicht-toxische Spülfluid nur die kleine Leckage des zu pumpenden Fluids abgeführt werden muss.

Vorteilhafterweise kann das Hilfsfluid dem Lagerstuhl bzw. Antriebsbereich so zugeführt werden und/oder in ihm so geführt werden, dass der Lagerstuhl bzw. der Antriebsbereich ohne Zerlegung gereinigt werden kann.

Dadurch kann der Antriebsbereich mittels Hilfsfluid zum Spülen gereinigt werden, ohne die Exzenterschneckenpumpe zu zerlegen.

Ein weiterer Gegenstand der Erfindung ist eine Exzenterschneckenpumpe mit einer Förderschnecke, die von der Motorantriebswelle eines Motors rotierend angetrieben wird und dabei drehend-oszillierend in einem Schneckengang des Stators umläuft. Die Förderschnecke ist dabei unmittelbar mit einer pumpenseitigen Kupplungshälfte verbunden und arbeitet mit einer motorseitigen Kupplungshälfte zusammen, wobei die beiden Kupplungshälften mittels magnetischer Kräfte über einen sie dauerhaft trennenden Luftspalt (im zuvor definierten Sinne) hinweg miteinander drehmomentübertragend verbunden sind, und der Luftspalt so ausgebildet und dimensioniert ist, dass er die drehend-oszillierende Bewegung, die die Förderschnecke der pumpenseitigen Kupplungshälfte aufprägt, toleriert, vorzugsweise berührungslos.

Ein Vorteil einer solchen Exzenterschneckenpumpe besteht darin, dass die Förderschnecke unmittelbar mit der pumpenseitigen Kupplungshälfte verbunden ist, sodass kein Kraftstrang und keine Gleit- oder Wälzlagerung im Lagerstuhl zum Einsatz kommen muss, um die drehend-oszillierende Bewegung der Förderschnecke auszugleichen. Dadurch kann die Exzenterschneckenpumpe viel kompakter ausgeführt sein.

Der Luftspalt zwischen den beiden Kupplungshälften ist dabei so ausgebildet und dimensioniert, dass er die drehend-oszillierende Bewegung der Förderschnecke toleriert. Die Exzentrizität der drehend-oszillierenden Bewegung ist folglich kleiner als die Breite des Luftspalts, sodass es nicht zu einem Kontakt und Reibung zwischen den beiden Kupplungshälften und der Dichtung kommt - die beispielsweise wieder in der Form eines zylindrischen Luftspalttopfs zwischen den Kupplungshälften ausgeführt sein kann.

Ein weiterer Vorteil dieser Exzenterschneckenpumpe besteht darin, dass die Magnetkupplung und ihre Berührungslosigkeit ein völlig neues Antriebskonzept ermöglicht, denn es ist nicht mehr nötig, die Motorantriebswelle so an die taumelnde Förderschnecke anzubinden, dass die Motorantriebswelle völlig rundläuft.

Vorzugsweise kann der Luftspalt auch bei dieser Variante von einer Dichtung durchdrungen werden, die den Motorbereich hermetisch, vorzugsweise berührungslos, vom Rest der Exzenterschneckenpumpe trennt.

Dadurch wird der Motorbereich hermetisch abgedichtet, sodass das zu pumpende Fluid nicht in den Motorbereich gelangen kann und dadurch mögliche Beschädigungen verhindert werden.

Vorzugsweise kann diese Variante der Exzenterschneckenpumpe kennzeichnende Merkmale der eingangs als erstes beschriebenen Exzenterschneckenpumpe umfassen.

### Kurzbeschreibung der Zeichnungen

Die Erfindung wird anhand der folgenden Zeichnungen erläutert:
- Fig.1: zeigt eine Darstellung einer Exzenterschneckenpumpe;
- Fig.2: zeigt einen Ausschnitt der Exzenterschneckenpumpe aus Figur 1;
- Fig.3: zeigt einen Querschnitt einer weiteren Ausführungsform einer Exzenterschneckenpumpe, die nicht Teil der beanspruchten Erfindung ist;
- Fig. 4: zeigt einen Ausschnitt einer weiteren erfindungsgemäßen Ausführungsform im Querschnitt.

### Ausführungsbeispiele

Figur 1 zeigt eine Darstellung einer Exzenterschneckenpumpe 1 mit einem Rotor 2 aus einer im Wesentlichen um eine feste Achse relativ zu einem Stator 3 in einem Lagerstuhl kreisenden Pumpenantriebswelle 5. Sie wird von einer Motorantriebswelle 6 eines Motors 7 rotierend angetrieben. Sie ist über einen Kraftstrang 8 mit einer Förderschnecke 9 verbunden, die drehend-oszillierend in einem Schneckengang 10 des Stators 3 umläuft. Dabei bekommt die Förderschnecke 9 ihr Antriebsdrehmoment über den Kraftstrang 8 mitgeteilt. Er hat die Funktion, die Unterschiede der Bewegungsabläufe der Förderschnecke 9 und der Pumpenantriebswelle 5 auszugleichen.

Zwischen der Motorantriebswelle 6 und der Pumpenantriebswelle 5 besteht ein Luftspalt 11 genannter Spalt. Dabei trägt die Motorantriebswelle 6 eine motorseitige Kupplungshälfte 12 und die Pumpenantriebswelle 5 trägt eine pumpenseitige Kupplungshälfte 13, die mittels magnetischer Kräfte über den Luftspalt 11 hinweg miteinander drehmomentübertragend verbunden sind. Der besagte, Luftspalt 11 genannte, Spalt ist von einer Dichtung 14 durchdrungen, die den Motorbereich 15 des Motors 7 vom Rest der Exzenterschneckenpumpe 1 trennt.

Die Dichtung 14 ist als ein zylindrischer Luftspalttopf ausgeführt, der mit seiner offenen Seite am Lagerstuhl gehalten wird. Er bildet eine über den Lagerstuhl hinaus auskragende Kavität, die die pumpenseitige Kupplungshälfte 13 aufnimmt. Somit vergrößert der Luftspalttopf den Einbauraum, den der Lagerstuhl bildet.

Die motorseitige Kupplungshälfte 12 und die pumpenseitige Kupplungshälfte 13 sind so gestaltet und magnetisch ausgestattet, dass sie im störungsfreien Betrieb der Exzenterschneckenpumpe 1 synchron miteinander umlaufen.

Ein Thermosensor 16 oder ein sonstiger Schlupfdetektor ist vorgesehen, um einen Schlupf zwischen den beiden Kupplungshälften 12 und 13 zu detektieren. Kommt es zu einem solchen, dann können ein Alarm ausgelöst werden und/oder darüber hinaus schlupfbeendende Maßnahmen initiiert werden.

Die Exzenterschneckenpumpe 1 weist einen durchgehenden, rohrartigen geschlossenen Kühlkanal auf, der von einem ersten Bereich 18 mit hohem Druck bis in einen zweiten Bereich der Magnetkupplung mit niedrigerem Druck reicht, sodass der höhere Druck eine Strömung des gepumpten Fluids vom ersten Bereich mit hohem Druck in den zweiten Bereich der Magnetkupplung mit niedrigerem Druck treibt. Dadurch wird eine Kühlströmung und/oder Reinigungsströmung erzeugt. Die Symmetrieachse 17 des Kühlkanals ist durch eine Strich-Punkt-Linie dargestellt.

Figur 2 zeigt einen Ausschnitt der Exzenterschneckenpumpe 1 aus Figur 1, weiterhin umfassend ein Kreiselpumpenrad 20, welches als Pumpmittel dient und die Strömung des gepumpten Fluids durchden Luftspalt 11 antreibt. Dadurch kann die pumpenseitige Kupplungshälfte 13 durch das gepumpte Fluid gekühlt werden.

Die Pumpenantriebswelle 5 ist bevorzugt auf einem ersten Wälzlager 21 und einem zweiten Wälzlager 22 gelagert, wobei die Wälzlager 21 und 22 als keramische Lager ausgeführt sein können, sodass die Lebensdauer verlängert wird und der Wartungsaufwand im Vergleich zu metallischen Lagern vermindert wird.

In einem Antriebsbereich 23 ist ein erster Anschluss 24 angeordnet, über den ein Hilfsfluid eingeleitet werden kann, und ein zweiter Anschluss 25 angeordnet, über den das Hilfsfluid wieder ausgeleitet werden kann, um einen Reinigungsprozess durchzuführen. Dadurch kann der Antriebsbereich ohne Zerlegung gereinigt werden.

Die beiden Anschlüsse 24 und 25 können auch verwendet werden, um das gepumpte Fluid innerhalb des Antriebsbereichs anzusaugen, um eine zusätzliche Kühlströmung aufzubauen.

Figur 3 zeigt einen Querschnitt einer weiteren Ausführungsform einer Exzenterschneckenpumpe 1, die nicht Teil der beanspruchten Erfindung ist, mit einer Förderschnecke 9, die von einer Motorantriebswelle 6 eines Motors rotierend angetrieben wird, und dabei drehend-oszillierend in einem Schneckengang 10 des Stators 3 umläuft.

Die Förderschnecke 9 ist dabei unmittelbar, ohne einen Kraftstrang oder ein sonstiges, z. B. kardanisch wirkendes und dadurch für kinematischen Ausgleich sorgendes Zwischenglied mit einer pumpenseitigen Kupplungshälfte 13 verbunden. Letzteres arbeitet mit einer motorseitigen Kupplungshälfte 12 zusammen. Bei alledem sind die beiden Kupplungshälften 12 und 13 mittels magnetischer Kräfte über einen sie dauerhaft trennenden Luftspalt 11 (gemäß obiger Definition) hinweg miteinander drehmomentübertragend verbunden. Der Luftspalt 11 ist dabei so ausgebildet und dimensioniert, dass er die drehend-oszillierende Bewegung, die die Förderschnecke 9 der pumpenseitigen Kupplungshälfte 13 aufprägt, toleriert. Die Exzentrizität der drehend-oszillierenden Bewegung ist folglich kleiner als die Breite des Luftspalts 11, sodass es nicht zu einem örtlichen Absinken des Luftspalts auf "Null" kommt.

Der Luftspalt ist bevorzugt von einer Dichtung 14 in Form eines zylindrischen Luftspalttopfes durchdrungen. Dann ist der Motorbereich hermetisch vom Rest der Exzenterschneckenpumpe 1 getrennt.

Figur 4 zeigt zudem einen Ausschnitt einer weiteren erfindungsgemäßen Ausführungsform im Querschnitt, wobei hier im Querschnitt aller Teile eine bevorzugte Anordnung der Einzelteile erkennbar ist.

### Bezugszeichenliste

- 1: Exzenterschneckenpumpe
- 2: Rotor
- 3: Stator
- 5: Pumpenantriebswelle
- 6: Motorantriebswelle
- 7: Motor
- 8: Kraftstrang
- 9: Förderschnecke
- 10: Schneckengang
- 11: Luftspalt
- 12: motorseitige Kupplungshälfte
- 13: pumpenseitige Kupplungshälfte
- 14: Dichtung
- 15: Motorbereich
- 16: Thermosensor
- 17: Symmetrieachse des Kühlkanals
- 18: erster Bereich mit hohem Druck
- 20: Kreiselpumpenrad
- 21: erstes Wälzlager
- 22: zweites Wälzlager
- 23: Antriebsbereich
- 24: erster Anschluss
- 25: zweiter Anschluss

## Patentansprüche

1. Exzenterschneckenpumpe (1) mit einem Rotor (2) aus einer im Wesentlichen um eine feste Achse relativ zu einem Stator (3) in einem Lagerstuhl kreisenden Pumpenantriebswelle (5), die von einer Motorantriebswelle (6) eines Motors (7) rotierend angetrieben wird, einem Kraftstrang (8) und einer Förderschnecke (9), die drehend-oszillierend in einem Schneckengang (10) des Stators (3) umläuft, wobei die Förderschnecke (9) ihr Antriebsdrehmoment über den Kraftstrang (8) mitgeteilt bekommt und der Kraftstrang (8) die Unterschiede der Bewegungsabläufe der Förderschnecke (9) und der Pumpenantriebswelle (5) ausgleicht, wobei zwischen der Motorantriebswelle (6) und der Pumpenantriebswelle (5) ein Luftspalt (11) besteht und dass die Motorantriebswelle (6) eine motorseitige Kupplungshälfte (12) trägt und die Pumpenantriebswelle (5) eine pumpenseitige Kupplungshälfte (13) trägt, die mittels magnetischer Kräfte über den Luftspalt (11) hinweg miteinander drehmomentübertragend verbunden sind, wobei der Luftspalt (11) von einer Dichtung (14) durchdrungen ist, die den Motorbereich (15) hermetisch vom Rest der Exzenterschneckenpumpe (1) trennt, wobei die pumpenseitige Kupplungshälfte (13) durch das von der Exzenterschneckenpumpe (1) gepumpte Fluid gekühlt wird, **dadurch gekennzeichnet, dass**
die Pumpenantriebswelle (5) auf Wälzlagern (21, 22), vorzugsweise im Lagerstuhl, gelagert ist, welche in Querrichtung durchströmt werden können, sodass das Fluid zu der zu kühlenden pumpenseitigen Kupplungshälfte (13) gelangt oder von ihr abgeführt werden kann.

2. Exzenterschneckenpumpe (1) nach Anspruch 1, **dadurch gekennzeichnet, dass** die Dichtung (14) als bevorzugt zylindrischer Luftspalttopf ausgeführt ist, der mit seiner offenen Seite am Lagerstuhl gehalten wird, und eine über den Lagerstuhl hinaus auskragende Kavität bildet, die die pumpenseitige Kupplungshälfte (13) aufnimmt.

3. Exzenterschneckenpumpe (1) nach Anspruch 1 oder 2, **dadurch gekennzeichnet, dass** die motorseitige und die pumpenseitige Kupplungshälfte (12, 13) so gestaltet und magnetisch ausgestattet sind, dass sie im störungsfreien Betrieb der Exzenterschneckenpumpe (1) synchron miteinander umlaufen.

4. Exzenterschneckenpumpe (1) nach Anspruch 3, **dadurch gekennzeichnet, dass** die Exzenterschneckenpumpe (1) einen Thermosensor (16) oder sonstigen Schlupfdetektor umfasst, der eine Alarmierung vornimmt und/oder schlupfbeendende Maßnahmen ergreift, sobald Schlupf zwischen den Kupplungshälften (12, 13) auftritt.

5. Exzenterschneckenpumpe (1) nach einem der vorhergehenden Ansprüche, **dadurch gekennzeichnet, dass** die Pumpenantriebswelle (5), vorzugsweise an ihrem der Förderschnecke (9) abgewandten Stirnendbereich, ein Pumpmittel, vorzugsweise ein Pumpenrad, idealerweise ein Kreiselpumpenrad (20) trägt, welches eine Strömung durch den Luftspalt (11) antreibt.

6. Exzenterschneckenpumpe (1) nach einem der Ansprüche 1 bis 5, **dadurch gekennzeichnet, dass** ein durchgehender, rohrartig geschlossener Kühlkanal (17) vorgesehen ist, der vom Hochdruckbereich (18) bis in einen Bereich (19) der beiden Kupplungshälften (12, 13) der Magnetkupplung mit niedrigerem Druck reicht, sodass der höhere Druck eine Strömung des gepumpten Fluids vom Hochdruckbereich (18) in den Bereich (19) der Magnetkupplung treibt.

7. Exzenterschneckenpumpe (1) nach einem der vorhergehenden Ansprüche, **dadurch gekennzeichnet, dass** der Lagerstuhl bzw. Antriebsbereich (23) mindestens einen Anschluss (24) besitzt, über den ein Hilfsfluid eingeleitet werden kann, und bevorzugt mindestens einen weiteren Anschluss (25) besitzt, über den das Hilfsfluid wieder ausgeleitet werden kann.

8. Exzenterschneckenpumpe (1) nach Anspruch 7, **dadurch gekennzeichnet, dass** der Hilfsfluid führende Bereich des Lagerstuhls durch eine Berührungsdichtung vom zu pumpenden Fluid führenden Bereich separiert ist.

9. Exzenterschneckenpumpe (1) nach Anspruch 7 oder 8, **dadurch gekennzeichnet, dass** das Hilfsfluid dem Lagerstuhl bzw. Antriebsbereich (23) so zugeführt wird und/oder in ihm so geführt wird, dass der Lagerstuhl bzw. der Antriebsbereich (23) ohne Zerlegung gereinigt werden kann.

## Claims

1. Eccentric screw pump (1) with a rotor (2) formed by a pump drive shaft (5) rotating in a bearing block around a fixed axis relative to a stator (3), which is driven in rotation by a motor drive shaft (6) of a motor (7), a power train (8) and a feed screw (9) which circulates rotating-oscillatingly in a screw thread (10) of the stator (3), wherein the feed screw (9) receives its drive torque via the power train (8) and the power train (8) compensates for the differences in the movement sequences of the feed screw (9) and the pump drive shaft (5), wherein there is an air gap (11) between the motor drive shaft (6) and the pump drive shaft (5) , and that the motor drive shaft (6) carries a motorside coupling half (12) and the pump drive shaft (5) carries a pump-side coupling half (13), which are connected to each other via the air gap (11) by means of magnetic forces to transmit torque, wherein the air gap (11) is penetrated by a seal (14) which hermetically separates the motor area (15) from the rest of the eccentric screw pump (1), wherein the pump-side coupling half (13) is cooled by the fluid pumped by the eccentric screw pump (1),
**characterised in that**
the pump drive shaft (5) is mounted on roller bearings (21, 22), preferably in the bearing bracket, which can be flowed through in the transverse direction so that the fluid can reach or be removed from the pump-side coupling half (13) to be cooled.

2. Eccentric screw pump (1) according to claim 1, **characterised in that** the seal (14) is preferably designed as a cylindrical air gap pot, which is held with its open side on the bearing bracket and forms a cavity projecting beyond the bearing bracket, which accommodates the pump-side coupling half (13).

3. Eccentric screw pump (1) according to claim 1 or 2, **characterised in that** the motorside and pump-side coupling halves (12, 13) are designed and magnetically equipped in such a way that they rotate synchronously with each other during trouble-free operation of the eccentric screw pump (1).

4. Eccentric screw pump (1) according to claim 3, **characterised in that** the eccentric screw pump (1) comprises a thermal sensor (16) or other slip detector which triggers an alarm and/or takes measures to stop slippage as soon as slippage occurs between the coupling halves (12, 13).

5. Eccentric screw pump (1) according to one of the preceding claims, **characterised in that** the pump drive shaft (5), preferably at its end region facing away from the feed screw (9), carries a pump means, preferably a pump wheel, ideally a centrifugal pump wheel (20), which drives a flow through the air gap (11).

6. Eccentric screw pump (1) according to one of claims 1 to 5, **characterised in that** a continuous, tubular closed cooling channel (17) is provided, which extends from the high-pressure area (18) to an area (19) of the two coupling halves (12, 13) of the magnetic coupling with lower pressure, so that the higher pressure drives a flow of the pumped fluid from the high-pressure area (18) into the area (19) of the magnetic coupling.

7. Eccentric screw pump (1) according to one of the preceding claims, **characterised in that** the bearing block or drive area (23) has at least one connection (24) through which an auxiliary fluid can be introduced, and preferably has at least one further connection (25) through which the auxiliary fluid can be discharged again.

8. Eccentric screw pump (1) according to claim 7, **characterised in that** the auxiliary fluid-carrying area of the bearing block is separated from the fluid-carrying area by a contact seal.

9. Eccentric screw pump (1) according to claim 7 or 8, **characterised in that** the auxiliary fluid is supplied to the bearing bracket or drive area (23) and/or is guided therein in such a way that the bearing bracket or drive area (23) can be cleaned without dismantling.

## Revendications

1. Pompe à vis excentrique (1) avec un rotor (2) composé d'un arbre d'entraînement de pompe (5) tournant dans un bloc de palier autour d'un axe fixe par rapport à un stator (3), qui est entraîné en rotation par un arbre d'entraînement de moteur (6) d'un moteur (7), une transmission (8) et une vis d'alimentation (9) qui tourne et oscille dans un filetage (10) du stator (3), la vis d'alimentation (9) recevant son couple d'entraînement via la transmission (8) et la transmission (8) compensant les différences dans les séquences de mouvement de la vis d'alimentation (9) et de l'arbre d'entraînement de la pompe (5), dans lequel il existe un entrefer (11) entre l'arbre d'entraînement du moteur (6) et l'arbre d'entraînement de la pompe (5) , et que l'arbre d'entraînement du moteur (6) porte une demi-accouplement côté moteur (12) et l'arbre d'entraînement de la pompe (5) porte une demi-accouplement côté pompe (13), qui sont reliées l'une à l'autre via l'entrefer (11) au moyen de forces magnétiques pour transmettre le couple, l'espace d'air (11) étant traversé par un joint d'étanchéité (14) qui sépare hermétiquement la zone du moteur (15) du reste de la pompe à vis excentrique (1), la demi-accouplement côté pompe (13) étant refroidie par le fluide pompé par la pompe à vis excentrique (1),
**caractérisée en ce que**
l'arbre d'entraînement de la pompe (5) est monté sur des roulements à rouleaux (21, 22), de préférence dans le support de palier, qui peuvent être traversés dans le sens transversal afin que le fluide puisse atteindre ou être évacué de la demi-accouplement côté pompe (13) à refroidir.

2. Pompe à vis excentrique (1) selon la revendication 1, **caractérisée en ce que** le joint (14) est de préférence conçu comme un pot à entrefer cylindrique, qui est maintenu avec son côté ouvert sur le support de palier et forme une cavité dépassant du support de palier, qui loge la demi-accouplement côté pompe (13).

3. Pompe à vis excentrique (1) selon la revendication 1 ou 2, **caractérisée en ce que** les demi-accouplements côté moteur et côté pompe (12, 13) sont conçus et équipés magnétiquement de telle sorte qu'ils tournent de manière synchrone l'un par rapport à l'autre pendant le fonctionnement sans problème de la pompe à vis excentrique (1).

4. Pompe à vis excentrique (1) selon la revendication 3, **caractérisée en ce que** la pompe à vis excentrique (1) comprend un capteur thermique (16) ou un autre détecteur de glissement qui déclenche une alarme et/ou prend des mesures pour arrêter le glissement dès qu'un glissement se produit entre les demi-accouplements (12, 13).

5. Pompe à vis excentrique (1) selon l'une des revendications précédentes, **caractérisée en ce que** l'arbre d'entraînement de la pompe (5), de préférence dans sa zone d'extrémité opposée à la vis d'alimentation (9), porte un moyen de pompage, de préférence une roue de pompe, idéalement une roue de pompe centrifuge (20), qui entraîne un écoulement à travers l'entrefer (11).

6. Pompe à vis excentrique (1) selon l'une des revendications 1 à 5, **caractérisée en ce qu'**un canal de refroidissement tubulaire fermé continu (17) est prévu, qui s'étend de la zone haute pression (18) à une zone (19) des deux moitiés d'accouplement (12, 13) de l'accouplement magnétique à pression plus faible, de sorte que la pression plus élevée entraîne un écoulement du fluide pompé de la zone à haute pression (18) vers la zone (19) de l'accouplement magnétique.

7. Pompe à vis excentrique (1) selon l'une des revendications précédentes, **caractérisée en ce que** le bloc de palier ou la zone d'entraînement (23) comporte au moins un raccord (24) par lequel un fluide auxiliaire peut être introduit, et de préférence au moins un autre raccord (25) par lequel le fluide auxiliaire peut être évacué.

8. Pompe à vis excentrique (1) selon la revendication 7, **caractérisée en ce que** la zone de transport du fluide auxiliaire du bloc de palier est séparée de la zone de transport du fluide par un joint de contact.

9. Pompe à vis excentrique (1) selon la revendication 7 ou 8, **caractérisée en ce que** le fluide auxiliaire est amené au bloc de palier ou à la zone d'entraînement (23) et/ou y est guidé de telle manière que le bloc de palier ou la zone d'entraînement (23) peut être nettoyé sans démontage.
